# EUROPÄISCHE PATENTSCHRIFT

(11) **EP 0 724 917 B1**
(45) Veröffentlichungstag und Bekanntmachung des Hinweises auf die Patenterteilung: **16.12.1998**
(21) Anmeldenummer: 96100947.9
(22) Anmeldetag: 24.01.1996
(51) Int. Cl.: B08B 9/093

(54) **Vorrichtung zum Reinigen der Innenwandung eines Weinfasses**
Device for cleaning the inner surfaces of a wine cask
Dispositif pour nettoyer les surfaces intérieures d'un tonneau à vin

(30) Priorität: 24.01.1995 DE 29501036 U
(43) Veröffentlichungstag der Anmeldung: 07.08.1996
(73) Patentinhaber: Frank, Reiner Jakob, 74226 Nordheim (DE)
(72) Erfinder: Frank, Reiner Jakob, 74226 Nordheim (DE)
(74) Vertreter: Müller, Hans, Dipl.-Ing.

(56) Entgegenhaltungen:
- EP-A- 0 320 399
- EP-A- 0 333 081
- DE-A- 3 210 339
- DE-C- 556 428
- FR-A- 2 651 158
- US-A- 2 933 093
- US-A- 3 791 583

## Beschreibung

### TECHNISCHES GEBIET

Die Erfindung betrifft eine Vorrichtung zum Reinigen der Innenwandung eines Weinfasses. Im Zusammenhang mit der Weinherstellung und Weinlagerung ist es erforderlich, das Innere der Weinfässer zu reinigen. Beim Reinigen muß die Innenwandung von Weinresten, die sich in Spalten und Ritzen der Faßwandung festgesetzt haben, entfernt werden. Auch Weinschlammreste, die sich im Bodenbereich des Fasses dickflüssig abgesetzt haben, müssen aus dem Weinfaß entfernt werden. Dazu wird dieser mehr oder weniger breiige Schlamm mit Wasser aufgewirbelt und abgesaugt. Auch auf einer Innenwandung des Weinfasses sich festgesetzte Weinstein muß beim Reinigen gelöst und aus dem Faß entfernt werden. Das Reinigen erfolgt vorzugsweise nur mit Wasser, ohne Zugabe von Lösungsmitteln. Dies setzt allerdings voraus, daß ein ausreichend starker Wasserstrahl gegen die gesamte Innenwandung des Weinfasses gerichtet wird.

### STAND DER TECHNIK

Aus der DE-OS 26 31 902 ist eine Vorrichtung und ein verfahren zum Reinigen des Inneren eines Kessels bekannt. Diese Vorrichtung weist mehrere Arme auf, die jeweils Spritzdüsen tragen. Die Arme können sowohl nach oben und unten verschwenkt als auch seitlich gedreht werden. Zusätzlich ist eine gemeinsame Drehbewegung aller Arme um eine vertikale Achse möglich. Das Ansteuern der Düsenköpfe und das Bewegen der Arme erfolgt über eine spezielle Steuerung. Eine derartige Steuerung kann z.B. durch pneumatische Kolben-Zylindereinheiten verwirklicht sein. Die Steuereinrichtung ist außerhalb des zu reinigenden Kessels angeordnet.

Aus der DE-PS 32 10 339 ist eine Vorrichtung zum Reinigen von Behältern mittels eines Druckstrahls bekannt. Die Düse dieser Vorrichtung besitzt mehrere exzentrisch zu ihrer Längsachse ausgerichtete Wasser-Austrittskanäle. Die Längsachsen dieser Austrittskanäle durchschneiden die Längsachse der Düse nicht. Dadurch werden beim Austreten von Wasser die Düsen in eine Rotationsbewegung um ihre gemeinsame Längsachse gebracht.

Aus der DE-A1 0 320 399 ist eine weitere Vorrichtung zum Reinigen eines Gefäßes bekannt, bei der im Unterschied zur vorstehenden Vorrichtung durch das Anordnen einer zusätzlichen Düse der Düsenkopf um eine beispielsweise vertikale Achse zusätzlich gedreht werden kann. Der Düsenkopf rotiert damit einerseits um seine Längsachse und andererseits dreht er sich um eine weitere Achse, die quer zu seiner Rotationsachse ausgerichtet ist. Die Rotationsbewegung wird durch eine erste Gruppe von Austrittsöffnungen am Düsenkopf bewirkt, während die Drehbewegung durch eine weitere, zusätzlich vorgesehene Austrittsöffnung verwirklicht wird. Das aus dieser zum Drehen des Düsenkopfes vorgesehenen weiteren Austrittsöffnung austretende Wasser hat keinen praktisch verwertbaren Reinigungseffekt.

### DARSTELLUNG DER ERFINDUNG

Der Erfindung liegt die Aufgabe zugrunde, eine verbesserte Vorrichtung zum Reinigen der Innenwandung eines Weinfasses anzugeben, die technisch einfach und wirtschaftlich günstig betrieben und eingesetzt werden kann.

Diese Erfindung ist durch die Merkmale des Patentanspruchs 1 gegeben. Ausgehend von der im Stand der Technik bekannten Vorrichtung zum Reinigen der Innenwandung eines Weinfasses zeichnet sich diese Vorrichtung erfindungsgemäß dementsprechend dadurch aus, daß der Drehimpuls der rotierenden und zusätzlich um eine andere Achse drehenden Düse in Abhängigkeit von der Rotationsstellung ihres Austrittskanals derart unterschiedlich groß ist, daß bezogen auf einen Rotationswinkel von 360 Grad die Düse ein um die Drehachse wirksames Drehmoment besitzt, dessen aufsummierter Wert größer Null ist. Die Erfindung nutzt die Erkenntnis, daß es bekannt ist, durch eine exzentrisch angeordnete Düsen-Austrittsöffnung eine Düse in Rotation zu bringen. Eine derartige Düse kann aber nicht zusätzlich in Umdrehung um eine zu dieser Rotationsachse quer ausgerichteten Drehachse gedreht werden. Beim Rotieren heben sich die jeweils auf die Drehachse wirkenden Drehmomente nämlich auf, so daß bei einer Rotation von 360 Grad sich insgesamt ein Drehmoment von Null ergibt. Die Erfindung schafft die zusätzliche Drehbewegung nicht durch eine zusätzliche Austrittsöffnung, so wie dies beispielsweise aus der EP-A1 0 320 399 bekannt ist, sondern verändert den Drehimpuls der rotierenden Düse während ihrer Rotation. Dadurch kann ein Rest-Drehmoment bei einem Rotationswinkel von 360 Grad größer Null verwirklicht werden. Dieses Rest-Drehmoment kann dann zum zusätzlichen Drehen der Düse um eine zusätzliche Drehachse ausgenutzt werden.

Der veränderbare Drehimpuls kann nach einer Weiterbildung der Erfindung durch Verändern der Menge des die Düse verlassenden Wassers verwirklicht werden. So kann beispielsweise in einem ersten Rotations-Winkelbereich die die rotierende Düse verlassende Wassermenge größer sein als in dem sich zu 360 Grad ergänzenden zweiten Rotations-Winkelbereich. Dadurch bleibt bezogen auf 360 Grad eine Impulskraft größer Null übrig, die dann für die zusätzliche Drehbewegung verwendet werden kann. Eine einfachere konstruktive Ausbildung für eine entsprechende Vorrichtung ist Gegenstand der Unteransprüche und auch des in der Zeichnung dargestellten Ausführungsbeispiels.

Zum Variieren der Impulskraft in Abhängigkeit von der Rotationsstellung der Düse bzw. der Düsen und damit zur Variation der Wassermengen, die die Düse bzw. die Düsen jeweils verlassen, kann ein den Austrittsöffnungen vorgeschalteter Ringraum vorgesehen werden, der vom zu- und abströmenden Wasser durchflossen wird und der eine Leitungsverbindung mit der rotierenden Düse besitzt derart, daß die Düse sich nur in bestimmten Rotationsstellungen über der Öffnung befindet.

Auf diese Weise können beispielsweise zwei oder mehrere Düsen umfangsmäßig verteilt zu einem Düsenkopf zusammengefaßt werden. Der Düsenkopf wird in Rotation versetzt dadurch, daß die außermittig zur Rotationsachse vorhandenen mehreren Düsen bei Austritt von Wasser den Kopf in Rotation versetzen. Der Zufluß zu den Düsen erfolgt dabei gleichmäßig über den die Düsen verbindenden Ringraum. Der Ringraum wird über eine Zuflußöffnung gespeist, die mit der Zuflußleitung leitungsmäßig verbunden ist. Sobald nun eine der Düsen bei ihrer Rotation über der Zuflußöffnung positioniert ist, kann durch diese Düse verstärkt Wasser austreten. Die Impulskraft ist aus dieser Düse heraus größer als aus den anderen Düsen, die in dieser Rotationsstellung nicht genau über der Zutrittsöffnung positioniert sind. Da die Zutrittsöffnung in einer bestimmten Ausrichtung rotationsmäßig fest vorhanden ist, bekommt der Düsenkopf bei seiner Rotation immer einen zusätzlichen Impuls. Dieser zusätzliche Impuls, der über einen vorgegebenen Rotationswinkelbereich vorhanden ist, bewirkt, daß die bei einer Rotation von 360 Grad sich ergebenden aufsummierten Teil-Impulskräfte einen Wert größer Null bekommen.

Auf diese Weise ist nicht nur eine Rotation des Düsenkopfes um seine Rotationsachse sondern eine zusätzliche Drehbewegung des Düsenkopfes um eine zur Rotationsachse beispielsweise senkrechte Drehachse möglich. Wichtig dabei ist, daß das zu den beiden Drehbewegungen verwendete Wasser vollständig zum Reinigen der Innenwandung eines Weinfasses zur Verfügung steht; das die Drehbewegung und die Rotationsbewegung erzeugende Wasser tritt nämlich vollständig aus den jeweiligen Düsen aus, die am Düsenkopf rotieren.

Die erfindungsgemäße Vorrichtung zeichnet sich nach einem weitereren Ausführungsbeispiel dadurch aus, daß die in den Düsenkopf einmündende Zuleitung eine in ihrem Endbereich offene Saugleitung konzentrisch umgibt. Damit ist es möglich, das aus dem Düsenkopf austretende Wasser gleichzeitig wieder aus dem Weinfaß zu saugen. Außerdem ist diese Anordnung platzsparend im Querschnitt.

Die gesamte Vorrichtung kann im Bereich eines Zu- und eines Ablaufschlauches vorgesehen werden. Als sinnvoll hat es sich herausgestellt, zumindest die Bereiche der Absaugleitung und der Zulaufleitung, die im Bereich des rotierenden und sich drehenden Düsenkopfes liegen, biegesteif auszubilden. Damit kann die gesamte Vorrichtung als insgesamt biegesteifes, im Querschnitt platzsparendes stabähnliches Gebilde durch das Spundloch eines Weinfasses auf einfache Weise in das Weinfaß eingesetzt, dort ständerartig abgestellt und nach Beendigung der Reinigung wieder herausgenommen werden.

Weitere Ausgestaltungen und Vorteile der Erfindung sind den in den Ansprüchen weiterhin aufgeführten Merkmalen sowie dem nachstehenden Ausführungsbeispiel zu entnehmen.

### KURZE BESCHREIBUNG DER ZEICHNUNG

Die Erfindung wird im folgenden anhand des in der Zeichnung dargestellten Ausführungsbeispiels näher beschrieben und erläutert. Es zeigen:
- Fig. 1: eineperspektivische, teilweise geschnittene Darstellung einer Vorrichtung zum Reinigen der Innenwandung eines Weinfasses nach der Erfindung,
- Fig. 2: eine schematisierte Schnittdarstellung des Düsenkopfes dieser Vorrichtung gemäß Fig. 1,
- Fig. 3: einen Längsschnitt durch die erfindungsgemäße Vorrichtung gemäß Fig. 1 und 2.

### WEGE ZUM AUSFÜHREN DER ERFINDUNG

Ein Reinigungsgerät 10 kann durch ein in einem Weinfaß 14 vorhandenes Spundloch 12 hindurchgesteckt werden (Fig. 3). In noch näher dargestellter Weise kann dann mit Hilfe dieses Reinigungsgerätes 10 die Innenseite des Weinfasses 14 mittels aus dem Reinigungsgerät 10 austretendem Wasser gereinigt werden.

Das Reinigungsgerät 10 besitzt ein äußeres Rohr 16. Das Rohr 16 ist an seinem oberen Ende 18 verschlossen. Über ein im Bereich dieses Endes 18 angeschlossenes Rohrstück 20 kann über eine am Rohrstück 20 angeschlossene Schlauchverbindung Wasser in das Innere des Rohres 16 geleitet werden.

In dem Rohr 16 steckt ein weiteres Rohr 22. Dieses Rohr 22 führt oben aus dem Ende 18 nach außen heraus. Dieses innere Rohr 22 ist an seinem unteren Ende 24 (Fig. 3) offen. Im Bereich dieses unteren Endes 24 sind an dem inneren Rohr 22 fußartige Ständer 26 befestigt. Auf diese Weise kann das innere Rohr 22 auf dem Boden 28 des Weinfasses 14 so abgestellt werden, daß das untere, offene Ende 24 des Rohres 22 im Abstand zum Boden 28 positioniert ist.

Unterhalb des Rohrstückes 20 und damit noch im Bereich des Weinfasses 14 wird das äußere Rohr 16 von einer Lagerhülse 44 umgeben. Diese Lagerhülse 44 ist über zwei Madenschrauben 46 fest an dem Rohr 16 angebracht. Unterhalb des Bereiches der Madenschrauben 46, aber noch innerhalb des Bereiches der Hülse 44 besitzt das Rohr 16 einen Stoß 48. Unterhalb des Stoßes 48 setzt sich das Rohr 16 in einem Rohrabschnitt 50 fort.

Der Rohrabschnitt 50 rückt bis zu einer Hülse 30, die das untere Ende des inneren Rohres 22 umgibt. Diese Hülse 30 ist über versetzt angeordnete Madenschrauben 32 unverrückbar an dem Rohr 22 gehalten. Die Hülse 30 weist eine ringförmige Schulter 34 auf, auf der der Rohrabschnitt 50 mit seinem unteren Ende 36 stumpf aufsitzt. Die Hülse 30 ragt mit einem ringförmigen Vorsprung 38 in den zwischen dem Rohrabschnitt 50 und dem inneren Rohr 22 vorhandenen Zwischenraum 40. Dadurch kann das über das Rohrstück 20 in das Rohr 16 und in den Rohrabschnitt 50 eingeleitete Wasser nicht unten aus dem Rohrabschnitt 50 herausströmen. Eine geringe Leckage im Stoßbereich zwischen der Schulter 34 und der Hülse 30 und dem unteren Ende 36 des Rohrabschnittes 50 ist unbeachtlich.

Der Rohrabschnitt 50 kann somit um die gemeinsame Längsachse 52 der beiden Rohre 16, 22 gedreht werden. Bei dieser Drehung bleibt das Rohr 16 mit seinem Rohrstück 20 unverdreht. Bei der Drehung gleitet der Rohrabschnitt 50 im Bereich des oberen Stoßes 48 an der unteren Stirnseite des Rohres 16 und mit seinem unteren Ende 36 auf der Schulter 34 der Hülse 30. Diese Drehung wird durch aus einem Spritzkopf 54 austretendes Wasser 56, der am Rohrabschnitt 50 auskragend befestigt ist, bewirkt.

Der Spritzkopf 54 besitzt ein Rohrstück 60, dessen Längsachse 62 quer, das heißt im vorliegenden Fall im Winkel von 90 Grad, zur Längsachse 52 der Rohre 16, 50, 18 ausgerichtet ist. Das Rohrstück 60 ist mit seinem einen Ende 64 in der Wandung des Rohrabschnittes 50 so eingeschraubt, daß sein Inneres 66 in Leitungsverbindung mit dem Zwischenraum 40 steht. Das andere Ende dieses Rohrstückes 60 ist durch eine Stirnwand 68 verschlossen. In dem Rohrstück 60 ist eine - im vorliegenden Beispielsfall einzige - Öffnung 70 vorhanden. Diese Öffnung 70 schafft eine Leitungsverbindung zwischen dem Inneren 66 und einem das Rohrstück 60 umgebenden Ringraum 72.

Dieser Ringraum 72 wird seitlich eingerahmt von einem mehrere, im vorliegenden Beispielsfall zwei Düsen 76, 78 tragenden Läufer 80. Dieser Läufer 80 wird seitlich eingerahmt einerseits vom Druckrohr 50 und andererseits von einer von der Stirnwand 68 radial auskragenden ringförmigen Schulter 82. Der Läufer 80 ist einerseits auf der Außenseite des Rohrstückes 60 und andererseits an den seitlich ihn begrenzenden Flächen des Rohrabschnittes 50 bzw. der Schulter 82 gleitverschieblich gehalten.

Der Läufer 80 besitzt mehrere, im vorliegenden Beispielsfall zwei in ihn eingeschraubte Düsen 76, 78. Die in den Düsen ausgebildeten Austrittskanäle 84, 86 münden in den Ringraum 72 hinein. Die Längsachse 88 jeder Düse 76, 78 hat einen Abstand r (Fig. 2) zur Längsachse 62 des Rohrstückes 60. Auf diese Weise kann durch austretendes Wasser 56 der Spritzkopf 54 in Rotation um die Achse 62 versetzt werden. Das aus den Düsen 76, 78 austretende Wasser 56 kann somit die Innenwand des Weinfasses 14 reinigen.

Die Düsen 76, 78 werden durch das in den Ringraum 82 eingetretene Wasser versorgt. Dies trifft im vorliegenden Beispielsfall für beide Düsen 76, 78 zu. Für die Düse 76 gilt zusätzlich noch folgendes. In der in den Figuren dargestellten Stellung ist die Düse 76 mit ihrem Austrittskanal 84 über der Öffnung 70 positioniert, die in dem Rohrstück 60 vorhanden ist. Dadurch kann das aus dem Innenraum 66 nachströmende Wasser direkt durch die Düse 76 austreten. Aus der Düse 76 wird also in der in der Zeichnung dargestellten Stellung mehr Wasser austreten als gleichzeitig aus der anderen Düse 78 austritt. Die aus der Düse 76 austretende Wassermenge verursacht eine Impulskraft 90, die größer ist als die der Düse 78 gleichzeitig zugeordnete Impulskraft 92. Durch die beiden Impulskräfte 90, 92 wird der Spritzkopf 54 in Rotation 93 um die Achse 62 gebracht. Zusätzlich bewirkt die Impulskraft 90, die im vorliegenden Beispielsfall mit zu- und abnehmender Größe im Bereich eines Winkel-Fensters 94 wirkt, in algebraischer Addition mit der anderen Impulskraft 92 eine Rest-Impulskraft, die sich durch algebraische Addition der beiden Impulskräfte 90, 92 ergibt. Diese Rest-Impulskraft ist nur innerhalb dieses Fensters 94 größer NULL und dabei innerhalb einer vorgegebenen Richtung vorhanden, bewirkt ein um die Längsachse 52 wirkendes Drehmoment. Der Spritzkopf 54 wird aufgrund dieser Rest-Impulskraft (Impulskraft 90 abzüglich Impulskraft 92) um die Längsachse 52 gedreht. Diese Drehung ist nur dadurch wirksam, weil die beiden Impulskräfte 90, 92 nicht gleich groß sind. Wären sie gleich groß, würde sich bezogen auf einen Rotationswinkel von 360 Grad eine Rest-Impulskraft von NULL ergeben. Der Spritzkopf 54 bekommt damit immer dann, wenn eine der Düsen 76 oder 78 mit ihrem Austrittskanal in den Bereich der Öffnung 70 gelangt, einen immer in gleicher Richtung wirkenden Drehimpuls um die Achse 52.

Statt der einen Öffnung 70 können auch mehrere Öffnungen umfangsmäßig verteilt am Rohrstück 60 vorhanden sein. Es ist nur sicherzustellen, daß in Abhängigkeit von der Anzahl der vorhandenen Düsen 76, 78 in einem ersten Rotationsbereich mehr Wasser austritt als in dem zu 360 Grad ergänzten anderen Rotationsbereich. Dies kann durch unterschiedliche Verteilung der Öffnungen und/oder durch unterschiedlich große Öffnungen verwirklicht werden. Es wäre technisch auch möglich, den Wasserzufluß in die Düsen hinein in Abhängigkeit von deren Rotationsstellung unterschiedlich zu gestalten. Dies könnte durch Fremdsteuerung oder durch Eigensteuerung des Spritzkopfes 54 ermöglicht werden. So könnte der Spritzkopf 54 bei seiner Rotation auf entsprechende Steuerorgane einwirken. Möglich wäre auch, durch unterschiedlich stark auf den Spritzkopf 54 einwirkende Reibungskräfte für eine Rest-Impulskraft zu sorgen.

Von der Größe der Rest-Impulskraft hängt die Drehgeschwindigkeit des Spritzkopfes 54 um die Längsachse 52 ab. So könnte beispielsweise durch einen die Öffnung 70 mehr oder weniger verschließenden Schieber Einfluß auf die Drehgeschwindigkeit genommen werden. Auf die Größe der Rotationsgeschwindigkeit kann zusätzlich durch die Größe der Exzentrizität r konstruktiv Einfluß genommen werden. Sowohl die Drehgeschwindigkeit als auch die Rotationsgeschwindigkeit müssen für den vorliegenden Einsatzzweck nicht sehr groß gewählt werden. Nicht die Geschwindigkeit sondern die Austrittsgeschwindigkeit und damit die Kraft, mit der das austretende Wasser auf die Innenwandung des Weinfasses 14 auftrifft, ist für den Reinigungszweck hauptsächlich maßgebend.

Die vorliegende Vorrichtung hat abgesehen von der konstruktiven einfachen und technisch voll befriedigenden Lösung den Vorteil, daß sie hinsichtlich ihres benötigten Freiraumes sehr klein gebaut werden kann. Die Vorrichtung kann damit ohne weiteres durch die in Weinfässern 14 vorhandenen Spundlöcher 12 problemlos ein- und ausgeführt werden.

Das aus dem Spritzkopf 54 austretende Wasser kann aus dem Saugrohr 22 zeitgleich wieder aus dem Weinfaß 14 abgesaugt werden. Beim Absaugen werden dann die losgelösten Schmutzpartikel ebenfalls mit durch das Saugrohr 22 aus dem Weinfaß 14 herausgefördert. Sofern erforderlich, kann das aus dem Weinfaß 14 herausgeführte Wasser über eine Filteranordnung geführt und anschließend wieder zum Reinigen benutzt werden.

Technisch möglich wäre es, die Vorrichtung auch ohne das integrierte Saugrohr 22 zu verwenden. Das Saugrohr 22 könnte dann neben dem Rohr 16 positioniert werden. Es wäre außerdem möglich, erst den Schmutz zu lösen und anschließend, nach Entfernen des Reinigungsgerätes 10 ein Saugrohr 22 in das Weinfaß 14 hineinzuführen und das verspritzte Wasser zusammen mit dem losgelösten Schmutz aus dem Weinfaß 14 abzusaugen.

Statt des Wassers könnte in gleicher Weise auch mit Lösungsmittel versetztes Wasser oder eine sonstige Flüssigkeit bzw. Reinigungsflüssigkeit verwendet werden.

## Patentansprüche

1. Vorrichtung zum Reinigen der Innenwandung eines Weinfasses, mit
- einer in das Innere des Weinfasses einsteckbaren Wasser-Zulaufleitung,
- mindestens einer Wasser-Austrittsdüse am Ende von zumindest einem Wasseraustrittskanal, der leitungsmäßig mit der Zulaufleitung zu verbinden ist, wobei
- diese Düse sowohl um eine zweite Achse rotierbar ist, die quer zu einer ersten Achse ausgerichtet ist, als auch um diese erste Achse drehbar ist,
- die Längsachse des Austrittskanals dieser Düse zumindest im Bereich seiner Austrittsöffnung die zweite Achse nicht schneidet,
**dadurch gekennzeichnet**, daß
- der Drehimpuls der um die zweite Achse (62) rotierenden und um die erste Achse (52) drehenden Düse (76, 78) in Abhängigkeit von der Rotationsstellung ihres Austrittskanals (84, 86) derart unterschiedlich groß ist, daß
- bezogen auf einen Rotationswinkel um die zweite Achse (62) von 360 Grad die Düse (76, 78) ein um die erste Achse (52) wirksames Drehmoment besitzt, dessen Wert größer Null ist.

2. Vorrichtung nach Anspruch 1,
**dadurch gekennzeichnet**, daß
- die Impulskraft des die Düse (76, 78) verlassenden Wassers in Abhängigkeit von der Rotationsstellung ihres Austrittskanals (84, 86) unterschiedlich groß ist.

3. Vorrichtung nach Anspruch 1 oder 2,
**dadurch gekennzeichnet**, daß
die die rotierende Düse (76, 78) verlassende Wassermenge in Abhängigkeit von ihrer Rotationsstellung unterschiedlich groß ist.

4. Vorrichtung nach Anspruch 3,
**dadurch gekennzeichnet**, daß
- die Wassermenge, die in den Austrittskanal (84, 86) der rotierenden Düse (76, 78) eintritt, in Abhängigkeit von der Rotationsstellung des Austrittskanals (84, 86) unterschiedlich groß ist.

5. Vorrichtung nach einem der vorstehenden Ansprüche,
**dadurch gekennzeichnet**, daß
- die Zutrittsöffnung (70, 72) für das Wasser in den Austrittskanal (84, 86) hinein in Abhängigkeit von der Rotationsstellung des Austrittskanals (84, 86) unterschiedlich groß ist.

6. Vorrichtung nach einem der vorstehenden Ansprüche,
**dadurch gekennzeichnet**, daß
- eine endseitig verschlossene Zulaufleitung (16) mit einem um ihre Längsachse (52) rotierbaren Leitungsabschnitt (50) vorhanden ist,
- ein Leitungsstutzen (60) an dem Leitungsabschnitt (50) angebracht ist, dessen Längsachse (62) quer zur Längsachse (52) des Leitungsabschnittes (50) ausgerichtet ist,
- das Innere (66) des Leitungsstutzens (60) in Leitungsverbindung mit dem Inneren des Leitungsabschnittes (50) steht,
- ein Rotor (80) mit zumindest einem Austrittskanal (84, 86) auf dem Leitungsstutzen (60) rotierbar vorhanden ist,
- der Leitungsstutzen (60) zumindest eine Zutrittsöffnung (70, 72) besitzt, die in den Austrittskanal (84, 86) einmündet,
- der Austrittskanal (84, 86) am Rotor (80) so vorhanden ist, daß der Rotor (80) durch aus dem Austrittskanal (84, 86) ausströmendes Wasser in Rotation um die Längsachse (62) des Leitungsstutzens (60) bringbar ist,
- ein Ringraum (72) den Leitungsstutzen (60) umgibt, der einerseits über die zumindest eine Zutrittsöffnung (70) mit dem Leitungsstutzen (60) und andererseits mit dem Austrittskanal (84, 86) leitungsmäßig verbunden ist.

7. Vorrichtung nach Anspruch 6,
**dadurch gekennzeichnet**, daß
- mehrere Zutrittsöffnungen (70) in den Austrittskanal (84, 86) hinein umfangsmäßig verteilt am Leitungsstutzen vorhanden sind,
- die Summe der Querschnittsöffnungen in einem ersten Rotationswinkelbereich größer ist als in dem zu 360 Grad ergänzten, zweiten Rotationswinkelbereich.

8. Vorrichtung nach einem der vorstehenden Ansprüche,
**dadurch gekennzeichnet**, daß
- die Zulaufleitung (16) zumindest im Bereich (50) ihrer rotier- und drehbaren Düse (76, 78) eine in ihrem Endbereich (24) offene Absaugleitung (22) konzentrisch umgibt.

9. Vorrichtung nach einem der vorstehenden Ansprüche,
**dadurch gekennzeichnet**, daß
- der Bereich der Absaugleitung (22) und/oder Zulaufleitung (16), der im Bereich (50) des rotierenden Zulaufleitungsabschnittes liegt, biegesteif ausgebildet ist.

10. Vorrichtung nach einem der vorstehenden Ansprüche,
**dadurch gekennzeichnet**, daß
- sie durch das Spundloch (12) eines Weinfaßes (14) hindurch in das Weinfaß (14) einsetzbar ist.

## Claims

1. Device for cleaning the interior wall of a wine vat, having
- a water-supply line which can be inserted into the interior of the wine vat,
- at least one water-outlet nozzle at the end of at least one water-outlet duct which can be connected in line with the supply line,
- this nozzle being rotatable about a second axis, which is aligned transversely to a first axis, and also being pivotable about this first axis,
- the longitudinal axis of the outlet duct of this nozzle not crossing the second axis, at least in the region of its outlet opening,
characterized in that
- the angular momentum of the nozzle (76, 78) rotating about the second axis (62) and pivoting about the first axis (52) varies, as a function of the rotational position of its outlet duct (84, 86), in such a manner that
- based on a rotational angle about the second axis (62) of 360 degrees, the nozzle (76, 78) has a moment of momentum which is effective about the first axis (52) and the value of which is greater than zero.

2. Device according to Claim 1, characterized in that the momentum force of the water leaving the nozzle (76, 78) is varied as a function of the rotational position of its outlet duct (84, 86).

3. Device according to Claim 1 or 2, characterized in that the amount of water leaving the rotating nozzle (76, 76) is varied as a function of its rotational position.

4. Device according to Claim 3, characterized in that
- the amount of water entering the outlet duct (84, 86) of the rotating nozzle (76, 78) is varied as a function of the rotational position of the outlet duct (84, 86).

5. Device according to one of the preceding claims, characterized in that
- the admission opening (70, 72) for the water into the outlet duct (84, 96) is varied as a function of the rotational position of the outlet duct (84, 86).

6. Device according to one of the preceding claims, characterized in that
- a supply line (16) which is closed on the endside and has a line section (50) which is rotatable about its longitudinal axis (52) is provided,
- a line connection piece (60) is attached to the line section (50), the longitudinal axis (62) of which connection piece is aligned transversely to the longitudinal axis (52) of the line section (50),
- the interior (66) of the line connection piece (60) is connected in line with the interior of the line section (50),
- a rotor (80) having at least one outlet duct (84, 86) is provided in a manner such that it can rotate on the line connection piece (60),
- the line connection piece (60) has at least one admission opening (70, 72) which opens into the outlet duct (84, 86),
- the outlet duct (84, 86) is provided on the rotor (80) in such a manner that the rotor (80) can be made to rotate about the longitudinal axis (62) of the line connection piece (60) by means of water flowing out of the outlet duct (84, 86),
- an annular space (72) surrounds the line connection piece (60), which space is connected in line on the one hand to the line connection piece (60), via the at least one admission opening (70), and on the other hand to the outlet duct (84, 86).

7. Device according to Claim 6, characterized in that
- plurality of admission openings (70) into the outlet duct (84, 86) are provided distributed around the circumference of the line connection piece,
- the sum of the cross-sectional openings in a first rotational-angle region is greater than in the second rotational-angle region which is explemented to 360 degrees.

8. Device according to one of the preceding claims, characterized in that
- the supply line (16), at least in the region (50) of its rotatable and pivotable nozzle (76, 78), concentrically surrounds an extraction line (22) which is open in its end region (24).

9. Device according to one of the preceding claims, characterized in that
- the region of the extraction line (22) and/or supply line (16), which lies in the region (50) of the rotating supply-line section, is of a flexurally rigid design.

10. Device according to one of the preceding claims, characterized in that
- it can be inserted through the bunghole (12) of a wine vat (14) into the wine vat (14).

## Revendications

1. Dispositif pour nettoyer la paroi intérieure d'un tonneau à vin, comprenant:
- une conduite d'amenée d'eau pouvant être enfoncée à l'intérieur du tonneau à vin,
- au moins une buse de sortie d'eau à l'extrémité d'au moins un canal de sortie d'eau qui doit être relié par une conduite à la conduite d'amenée d'eau, sachant que
- cette buse tourne aussi bien autour d'un second axe orienté transversalement à un premier axe qu'autour de ce premier axe,
- l'axe longitudinal du canal de sortie de cette buse ne coupe pas le second axe au moins dans la zone de son orifice de sortie,
caractérisé en ce que le moment angulaire de la buse (76, 78) tournant autour du second axe (62) et du premier axe (52) varie en fonction de la position en rotation de son canal de sortie (84, 86) de telle manière que, par rapport à un angle de rotation de 360 degrés autour du second axe (62), la buse (76, 78) possède un couple agissant autour du premier axe (52), dont la valeur est supérieure à zéro.

2. Dispositif selon la revendication 1, caractérisé en ce que la force impulsive de l'eau sortant de la buse (76, 78) varie en fonction de la position en rotation de son canal de sortie (84, 86).

3. Dispositif selon la revendication 1 ou 2, caractérisé en ce que la quantité d'eau sortant de la buse rotative (76, 78) dépend de sa position en rotation.

4. Dispositif selon la revendication 3, caractérisé en ce que la quantité d'eau qui pénètre dans le canal de sortie (84, 86) de la buse rotative (76, 78) dépend de la position en rotation du canal de sortie (84, 86).

5. Dispositif selon l'une des revendications précédentes, caractérisé en ce que la dimension de l'orifice d'accès (70, 72) de l'eau dans le canal de sortie (84, 86) varie en fonction de la position en rotation du canal de sortie (84, 86).

6. Dispositif selon l'une des revendications précédentes, caractérisé
- par la présence d'une conduite d'amenée (16) fermée à l'extrémité, dont un segment (50) tourne autour de son axe longitudinal (52),
- en ce qu'un ajutage (60) est fixé au segment de conduite (50), dont l'axe longitudinal (62) est orienté transversalement à l'axe longitudinal (52) du segment de conduite (50),
- en ce que l'intérieur (66) de l'ajutage (60) communique par une conduite avec l'intérieur du segment de conduite (50),
- par la présence d'un rotor (80) muni d'au moins un canal de sortie (84, 86), qui tourne sur l'ajutage (60),
- en ce que l'ajutage (60) comporte au moins orifice d'accès (70, 72) débouchant dans le canal de sortie (84, 86),
- en ce que le canal de sortie (84, 86) est placé sur le rotor (80) de telle manière que le rotor (80) peut être mis en rotation autour de l'axe longitudinal (62) de l'ajutage (60) par de l'eau sortant du canal de sortie (84, 86),
- en ce qu'une chambre annulaire (72) entoure l'ajutage (60), qui est reliée par une conduite, par l'intermédiaire de l'orifice d'accès (70) qui est au moins prévu, d'une part, à l'ajutage (60) et, d'autre part, au canal de sortie (84, 86).

7. Dispositif selon la revendication 6, caractérisé en ce que
- plusieurs orifices d'accès (70) à l'intérieur du canal de sortie (84, 86) sont répartis sur le pourtour de l'ajutage,
- la somme des orifices transversaux est plus élevée dans une première zone angulaire de rotation que dans une seconde zone de rotation angulaire complétant la précédente de façon à atteindre 360 degrés.

8. Dispositif selon l'une des revendications précédentes, caractérisé en ce qu'au moins dans la zone (50) de sa buse rotative (76, 78), la conduite d'amenée (16) entoure de façon concentrique une conduite d'aspiration (22) ouverte dans sa partie d'extrémité (24).

9. Dispositif selon l'une des revendications précédentes, caractérisé en ce que la zone de la conduite d'aspiration (22) et/ou de la conduite d'amenée (16) située au voisinage (50) du segment de conduite rotatif est réalisée de façon rigide.

10. Dispositif selon l'une des revendications précédentes, caractérisé en ce qu'il peut être introduit dans le tonneau à vin (14) par la bonde (12) du tonneau à vin (14).
